# EUROPÄISCHE PATENTSCHRIFT

(11) **EP 4 442 874 B1**
(45) Veröffentlichungstag und Bekanntmachung des Hinweises auf die Patenterteilung: **05.11.2025**
(21) Anmeldenummer: 23166823.7
(22) Anmeldetag: 05.04.2023
(51) Int. Cl.: D01G 15/88

(54) **GARNITURDRAHT, GARNITURTRÄGER UND KARDIERMASCHINE**
CLOTHING WIRE, CLOTHING CARRIER AND CARDING MACHINE
FIL DE GARNITURE, SUPPORT DE GARNITURE ET MACHINE DE CARDAGE

(43) Veröffentlichungstag der Anmeldung: 09.10.2024
(73) Patentinhaber: Groz-Beckert KG, 72458 Albstadt (DE)
(72) Erfinder: Grossmann, Rainer, 72477 Schwenningen (DE); Zhang, Yuning, 608533 Singapore (SG); Leuner, Michael, 72458 Albstadt (DE); Bravo Lomena, Stephen, 72501 Gammertingen (DE); Kreller, Christian, 72406 Bisingen/Steinhofen (DE)

(56) Entgegenhaltungen:
- EP-A1- 3 323 917
- WO-A1-2011/138322
- WO-A1-2016/193853
- CN-U- 204 738 066
- CN-U- 208 379 074

## Beschreibung

Die Erfindung betrifft einen Garniturdraht für einen Garniturträger einer Kardiermaschine, einen Garniturträger und eine Kardiermaschine. Ein Garniturträger ist beispielsweise eine Walze, ein Deckelstab eines Wanderdeckels oder ein feststehendes Deckelelement. In Kardiermaschinen wie Karden für die Garnherstellung oder Krempeln für die Vliesstoffproduktion werden verschiedenartige Walzen wie zum Beispiel Lickerin, Zylinder, Arbeiterwalzen, Transferwalzen oder Abnehmerwalzen eingesetzt und diese mit teilweise recht verschiedenartigen Garniturdrähten ausgerüstet.

Für Zylinder von Karden sind zum Beispiel aus der EP3323917A1, der CN204738066U, der CN208379074U oder der CN112458575A Garniturdrähte bekannt, die mehrere Zahnspitzen, die auf einem gemeinsamen Zahnkörper angeordnet sind, aufweisen.

Die FR1493015A, die WO2016/193853A1 und die JP08074132A offenbaren Garniturdrähte mit mehreren an einem Zahnkörper angeordneten Zahnspitzen, die in unterschiedliche Richtung weisen.

Die EP3168336A1 und die DE4436378A1 offenbaren zweite Zahnspitzen, die im Verhältnis zur einer ersten Zahnspitze in der Höhenrichtung weit unten angeordnet sind.

Die DE102008027355A1 zeigt einen Garniturdraht für einen Abnehmer mit einem hohem ppsi. Die WO00/26450, die EP2567010B1 und die EP2756119A1 zeigen einen Garniturdraht mit einem Hinterschnitt zum besseren Halten von Fasern in der Zahnbrust.

Die WO03087446A2 und die DE1927049A1 zeigen Garniturdrähte mit Zahnspitzen, die in einem einheitlichen Abstand angeordnet sind, bei denen aber die Zahntiefen zwischen aufeinanderfolgender Zahnspitzen abwechselnd oder unterschiedlich tief ausgebildet sind.

Ausgehend von diesem Stand der Technik kann es als Aufgabe der vorliegenden Erfindung angesehen werden, einen Garniturdraht anzugeben, der einerseits eine große Kardierwirkung bei geringem Verschleiß erzielt und andererseits einen großen Aufnahmeraum für Fasern bei hoher Stabilität bereitstellt.

Diese Aufgabe wird gelöst durch einen Garniturdraht, einen Garniturträger und eine Kardiermaschine gemäß den Ansprüchen 1, 13 und 14 der vorliegenden Druckschrift.

Der erfindungsgemäße Garniturdraht weist einen Fußabschnitt auf, der dazu eingerichtet ist mit seiner Unterseite, die an einem Ende des Garniturdrahts in dessen Höhenrichtung angeordnet ist, auf der Oberfläche eines Garniturträgers einer Kardiermaschine angeordnet zu werden. Ein Garniturträger einer Kardiermaschine wie einer Karde oder einer Krempel ist beispielsweise eine Walze, ein Deckelstab eines Wanderdeckels oder ein feststehendes Deckelelement. Auf Walzen wird der Garniturdraht naturgemäß wendelartig aufgezogen, während er auf Deckelelementen auch gestreckt angeordnet sein kann. Um die Geometrie insbesondere der Zähne des Garniturdrahts eindeutig beschreiben zu können, wird deshalb - auch aber nicht nur in dieser Schrift - von einem gestreckten Zustand des Garniturdrahts ausgegangen. Entsprechend ist die Längsrichtung des Garniturdrahts die Richtung, in die sich der gestreckte Garniturdrahts prinzipiell endlos erstreckt. Die Zähne erstrecken sich entsprechend senkrecht von dieser Längsrichtung und senkrecht zur Unterseite des Fußabschnitts, die im gestreckten Zustand des Garniturdrahts in einer Ebene liegt, in einer sogenannten Höhenrichtung vom Fußabschnitt weg. Die dritte, senkrechte Raumrichtung wird als Breitenrichtung bezeichnet. Der Fußabschnitt kann zum Beispiel mit seitlichen, in Breitenrichtung weisenden Aussenflächen ferner zur Abstützung gegen benachbarte Windungen desselben Drahtes dienen. In diesem Zusammenhang können rechteckige oder verkettete Fußabschnitte vorteilhaft sein. Der Fußabschnitt kann in Breitenrichtung breiter als der Blattabschnitt sein, damit in Breitenrichtung zwischen den Zähnen die notwendigen Gassen für die Fasern vorliegen. Der Fußabschnitt weist in der Höhenrichtung eine Fußhöhe auf.

Der erfindungsgemäße Garniturdraht weist einen Blattabschnitt auf, an dem das zur Unterseite entgegengesetzte Ende des Garniturdrahts in Höhenrichtung ausgebildet ist. Der Blattabschnitt kann weniger breit als der Fußabschnitt sein und kann vorteilhafterweise nach oben sich in seiner Breite (in Breitenrichtung) reduzierend ausgeführt sein. Der Blattabschnitt weist in Höhenrichtung eine Blatthöhe auf. Die Summe der Blatthöhe und der Fußhöhe kann die Gesamthöhe des Garniturdrahts sein. Die Abgrenzung des Blattabschnitts zum Fußabschnitt kann folgendermaßen sein: Bei einem nicht verketteten, rechteckigen Fußabschnitt endet der Fußabschnitt nach oben an der Stelle, an der die Erstreckung des Garniturdrahts in Breitenrichtung beginnt kleiner zu werden. Bei einem verketteten Fußabschnitt kann der Fußabschnitt nach oben in einer ebenen Fläche enden, die parallel zur Unterseite des Fußabschnitts liegt. Entsprechend der weiter oben skizzierten Funktionen des Fußabschnitts ist die Obergrenze des Fußabschnitts jedenfalls zu bestimmen. Der Blattabschnitt kann nach unten breiter werdend ausgelegt sein, wobei in der Nähe der Zahnspitzen die Verbreiterung nach unten eher gering und linear verlaufen kann, während nahe des Fußabschnitts die Verbreiterung bis zur maximalen Breite schneller erfolgen kann. An der Stelle, an der der Blattabschnitt eine maximale Breite erreicht hat, kann der Fußabschnitt beginnen.

Die Blatthöhe des erfindungsgemäßen Garniturdrahts ist größer ist als die Fußhöhe. Damit können zum Einen im Blattabschnitt tief eingestanzte Zahnzwischenräume ausgebildet werden, die ein großes Volumen zur Aufnahme einer Vielzahl von Fasern bereitstellen. Andererseits entsteht ein Fußbereich, der gut zum wendelartigen Aufziehen auf eine Walze eingerichtet ist.

Der Blattabschnitt des erfindungsgemäßen Garniturdrahts weist eine Mehrzahl in der Längsrichtung aufeinander folgende identische Zahnkörper auf. Definitionsgemäß erstreckt sich ein Zahnkörper in Längsrichtung zwischen zwei sich in Höhenrichtung maximal in Richtung auf den Fußabschnitt zu erstreckenden, ersten Ausnehmungen des Blattabschnitts. Ausnehmungen, die sich nicht so weit auf den Fußabschnitt zu erstrecken wie die ersten Ausnehmungen, die definitionsgemäß die maximal tiefen Ausnehmungen sind, werden als zweite Ausnehmungen bezeichnet. Die Zahnkörper sind in der Längsrichtung in einer Teilung beabstandet angeordnet. Als Teilung wird hierbei ein Abstandmaß bezeichnet, das zwischen 1,3mm und 5,5mm oder vorteilhafterweise zwischen 1,5mm und 4mm und noch vorteilhafter zwischen 1,8mm und 3,5mm liegen kann. Auch die ersten Ausnehmungen sind entsprechend in der Teilung beabstandet angeordnet.

An jedem Zahnkörper des erfindungsgemäßen Garniturdrahts ist eine erste Zahnspitze und mindestens eine zweite Zahnspitze angeordnet. Eine erste Zahnspitze grenzt an eine erste Ausnehmung an und weist in Richtung dieser ersten Ausnehmung. Der erfindungsgemäße Garniturdraht ist dadurch gekennzeichnet, dass alle ersten und zweiten Zahnspitzen in die gleiche Richtung weisen. Vorteilhafterweise hat diese Richtung eine Komponente in der Längsrichtung. Zum Beispiel weisen alle ersten und zweiten Zahnspitzen in Längsrichtung oder gegen die Längsrichtung.

An jedem Zahnkörper sind die erste Zahnspitze und die von der ersten Zahnspitze maximal entfernt liegende zweite Zahnspitze in Längsrichtung in einem Zahnspitzenabstand angeordnet, der kleiner als 50%, bevorzugt kleiner als 45%, besonders bevorzugt kleiner als 40% und am meisten bevorzugt kleiner als 35% der Teilung ist. Im Fall, dass zwei oder mehr zweite Zahnspitzen am einem Zahnkörper angeordnet sind, wird der Zahnspitzenabstand eben bestimmt aus dem Abstand der ersten Zahnspitze dieses Zahnkörpers zu genau der zweiten Zahnspitze dieses Zahnkörpers, die in Längsrichtung am weitesten von der ersten Zahnspitze dieses Zahnkörpers beabstandet ist.

Durch die Anordnung von zweiten Zahnspitzen an einem Zahnkörper wird die Anzahl wirksamer Zahnspitzen erhöht, wodurch die Kardierwirkung bezogen auf die Faseröffnung und das Vereinzeln entsprechend der höheren Spitzenzahl (ppsi) verbessert wird. Dies führt zu einem qualitativ hochwertigerem Vlies bzw. Garn. Durch die höhere Spitzenzahl wird der Verschleiß je Spitze verringert und somit die Standzeit des Garniturdrahts erhöht. Gleichzeitig wird durch die Anordnung einer zweiten Zahnspitze an einem einzigen Zahnkörper kein weiterer Zahnkörper für die zweite Zahnspitze benötigt. Dadurch kann der eine vorliegende Zahnkörper stabil (z.B. in Längsrichtung breit) ausgeführt werden, ohne dass der Aufnahmeraum für die Fasern zwischen den Zahnkörpern spürbar verkleinert wird. Würde die Spitzenzahl (ppsi) durch eine Verringerung der Teilung bewerkstelligt, rückten die Zahnkörper enger zusammen, was auf Kosten deren Stabilität oder auf Kosten der Größe des Aufnahmeraums für die Fasern ginge. Eine Vergrößerung des Aufnahmeraums durch Vergrößerung der Zahnausschnittstiefe würde wiederum die Stabilität der Zahnkörper verringern und das Herauslösen der Fasern aus dem sehr tiefen Zahnausschnitt erschweren. Diese herkömmlichen Maßnahmen zur Optimierung des Garniturdrahts können also die synergistische Wirkung der erfindungsgemäßen Maßnahmen nicht erreichen. Wenn der erfindungsgemäße Garniturdraht auf Arbeiter- oder Abnehmerwalzen ("worker" und "doffer") eingesetzt wird, wird zusätzlich eine bessere Übernahme ("transfer ratio") vom Zylinder erreicht, ohne dass Qualitätseinbußen auftreten, weil eben die Kardierleistung (Faseröffnung und Vereinzeln oder kurz "Parallelisieren") ebenfalls erhöht ist. Insbesondere die letztgenannten Vorteile können aus den bekannten Veröffentlichungen zu Doppelzähnen an Garniturdrähten für Zylinderwalzen naturgemäß nicht hervorgehen und erschließen sich aus den oben genannten Randbedingungen für die Optimierung von Garniturdrähten mit erforderlichem Aufnahmeraum nicht in naheliegender Weise. Zusätzlich ergeben sich weitere Vorteile bei der Herstellung von feinen Vliesen, weil diese durch die zahlreicher vorliegenden Spitzen an mehr Abstützpunkten unterstützt werden und sich damit eine gleichmäßigere Struktur ergibt.

Am Zahnkörper des Garniturdrahts kann eine Zahnbrust durch die Oberfläche des Zahnkörpers, die an die erste Ausnehmung des Zahnkörpers angrenzt, gebildet sein. Zumindest in einem Spitzenabschnitt, der an die erste Zahnspitze angrenzt, kann die Zahnbrust in Richtung auf den Fußabschnitt geneigt sein oder senkrecht zur Längsrichtung verlaufen, so dass die Zahnbrust betrachtet in einer Breitenrichtung, die senkrecht zu der Längsrichtung und der Höhenrichtung ist, einen spitzen ersten Arbeitswinkel mit der Höhenrichtung einschließt. **In** der vorliegenden Schrift wird ein Winkel als "spitzer" Winkel verstanden, wenn der Wert des Winkels zwischen 0° und 90° beträgt. Der Zahnkörper kann auf der Seite, die der Zahnbrust gegenüberliegend angeordnet ist, von einem Zahnrücken begrenzt sein. Der Zahnrücken begrenzt mit der angrenzenden Zahnbrust des folgenden Zahnkörpers den Aufnahmeraum für die zu verarbeitenden Fasern. Ein Zahnspitzenabstand von zum Beispiel kleiner 50%, 45%, 40% oder 35% erlaubt die Ausführung eines Zahnkörpers mit einem weniger steilen Zahnrücken. Das führt dazu, dass Fasern aus dem Aufnahmeraum wieder leicht herauskommen. Ein minimaler Rückenwinkel zur Höhenrichtung des Zahnrückens von 25° bis 80° oder von 35° bis 70° kann in diesem Zusammenhang vorteilhaft sein. Ein minimaler Winkel zur Höhenrichtung des Zahnrückens von 30° bis 85° oder von 40° bis 80° kann - bezogen auf die erste Zahntiefe - insbesondere in der oberen Hälfte der Erstreckung des Zahnrückens oder ab oberhalb einem Drittel der ersten Zahntiefe vorteilhaft sein. Der Zahnrücken kann in Höhenrichtung nach unten gekrümmt in einen ersten oder zweiten Zahngrund übergehen. Der Zahnrücken kann in Höhenrichtung nach oben gekrümmt in eine erste oder zweite Zahnspitze verlaufen. Zwischen den oberen und unteren Übergängen kann der Zahnrücken gerade verlaufen. Zwischen den oberen und unteren Übergängen kann der Zahnrücken in zwei gerade verlaufende Abschnitte unterteilt sein. **In** einer solchen Ausgestaltung ist der Rückenwinkel des näher an der ersten oder zweiten Zahnspitze liegenden Abschnitts größer als der Rückenwinkel des näher am ersten oder zweiten Zahngrund liegenden Abschnitts.

Alle ersten und zweiten Zahnspitzen weisen in dieselbe Richtung. Vorteilhafterweise grenzt an jede erste Zahnspitze eine zum Fußabschnitt geneigte erste Zahnbrust an. Vorteilhafterweise grenzt an jede zweite Zahnspitze eine zum Fußabschnitt geneigte zweite Zahnbrust an. Vorteilhafterweise sind die erste Zahnspitze und/oder die zweite Zahnspitze dünn ausgeführt, so dass an der ersten und/oder an der zweiten Zahnspitze zum Beispiel kein Plateau oder kein Plateau mit einer Erstreckung von mehr als 0,1mm in Längsrichtung ausgebildet ist.

Der erste Arbeitswinkel kann zwischen 0° und 60°, vorzugsweise zwischen 20° und 60° und noch bevorzugter zwischen 20° und 55° betragen. An jeder zweiten Zahnbrust kann ein zweiter Arbeitswinkel abgelesen werden. Der zweite Arbeitswinkel kann zwischen 0° und 60°, vorzugsweise zwischen 20° und 60° und noch bevorzugter zwischen 20° und 55° betragen.

Die erste Zahnbrust kann in Höhenrichtung nach unten angrenzend an den Spitzenabschnitt einen ersten Halteabschnitt aufweisen, der zur Höhenrichtung einen spitzen Haltewinkel aufweist, der größer als der erste Arbeitswinkel des angrenzenden Spitzenabschnitts ist. Eine erste Zahnbrust mit einem solchen Halteabschnitt kann die Fasern besser im Aufnahmeraum halten. Der Winkel zur Höhenrichtung kann im Halteabschnitt größere Werte annehmen als in einem oberhalb oder unterhalb angrenzenden Abschnitt der Zahnbrust. Der Halteabschnitt kann eine minimale Erstreckung von 0,1mm aufweisen. Der Spitzenabschnitt kann in Breitenrichtung betrachtet gerade ausgeführt sein. Der Halteabschnitt kann in Breitenrichtung betrachtet gerade oder teilweise gerade ausgeführt sein. Der Halteabschnitt kann in Breitenrichtung betrachtet unter Beachtung von Herstelltoleranzen in einem Knick in den Spitzenabschnitt übergehen. Der Halteabschnitt kann in Breitenrichtung betrachtet in einer Rundung in einen näher am ersten Zahngrund liegenden Abschnitt der ersten Zahnbrust übergehen. Die Rundung kann einen Radius von mindestens 0,14mm, mindestens 0,15mm, mindestens 0,18mm oder mehr aufweisen.

Die erste Zahnbrust kann in Höhenrichtung nach unten nachfolgend auf den Spitzenabschnitt und den ersten Halteabschnitt einen oder mehrere weitere Halteabschnitte mit größerem spitzen Haltewinkel als ein jeweils in Richtung auf die erste Zahnspitze angrenzender Zwischenabschnitt der ersten Zahnbrust aufweisen. Die Haltekraft auf die Fasern im Aufnahmeraum kann so verstärkt werden. Der spitze Haltewinkel des ersten Halteabschnitts und /oder des oder der weiteren Halteabschnitte kann zwischen 50° und 90° betragen. Der spitze Haltewinkel des ersten Halteabschnitts und /oder des oder der weiteren Halteabschnitte kann zwischen 80° und 90° betragen. Der spitze Haltewinkel des ersten Halteabschnitts und /oder des oder der weiteren Halteabschnitte kann zwischen 60° und 80° betragen. Der spitze Haltewinkel des ersten Halteabschnitts und /oder des oder der weiteren Halteabschnitte kann zwischen 50° und 60° betragen.

Die erste Ausnehmung des Blattabschnitts kann einen ersten Zahngrund, der ein dem Fußabschnitt in Höhenrichtung nächstgelegene Punkt der ersten Ausnehmung ist, umfassen. Der Zahnkörper kann eine erste Zahntiefe aufweisen, die dem Abstand in Höhenrichtung von der am Zahnkörper am höchsten angeordneten ersten Zahnspitze oder zweiten Zahnspitze zu dem ersten Zahngrund entspricht, und kleiner oder gleich ist als die Blatthöhe. Die erste Zahntiefe kann dabei größer als die Differenz aus der Gesamthöhe und der ersten Zahntiefe sein. Die erste Zahntiefe kann gleich oder größer sein als die Fußhöhe. Die erste Zahntiefe kann zwischen 1mm und 4mm und bevorzugt zwischen 1,4mm und 3,3mm betragen. Eine große erste Zahntiefe kann vorteilhaft sein, um einen Aufnahmeraum ausreichender Größe zu erhalten. Hierbei sind insbesondere auch Mindestmaße für die erste Zahntiefe für einen wirkungsvollen Aufnahmeraum entscheidend. Garniturdrähte für Zylinderwalzen, insbesondere für Anwendungen in der Garnherstellung, weisen häufig eine erste Zahntiefe von 0,7mm oder weniger auf. Die Aufnahmeräume mit einer derart kleinen ersten Zahntiefe eignen sich nicht für die Anwendung auf einer Arbeiter- oder Abnehmerwalze, weil durch die geringe erste Zahntiefe keine prozesssichere Bildung eines Vlieses mit ausreichendem Vliesgewicht möglich ist.

Der Aufnahmeraum des Garniturdrahts kann bei Betrachtung in Breitenrichtung der Fläche der ersten Ausnehmung oberhalb einer Aufnahmeraumgrenze, die parallel zur Längsrichtung mit Abstand zum ersten Zahngrund verläuft, gebildet sein. Der Abstand der Aufnahmeraumgrenze vom ersten Zahngrund kann zwischen 40% und 60% der ersten Zahntiefe und beispielsweise 50% der ersten Zahntiefe betragen. Zusätzlich kann der Aufnahmeraum die Fläche oder die Flächen der einen oder mehreren zweiten Ausnehmungen umfassen. Die Fläche des Aufnahmeraums kann größer sein als die Teilfläche des angrenzenden Zahnkörpers oberhalb der Aufnahmeraumgrenze.

Der Abstand in Höhenrichtung vom ersten Zahngrund zu der ersten Zahnspitze oder der Abstand in Höhenrichtung vom ersten Zahngrund zu einer zweiten Zahnspitze kann sich zwischen 0% und 30% oder zwischen 0% und 20%, bevorzugt zwischen 0% und 10% von der ersten Zahntiefe unterscheiden. Dies kann dazu führen, dass die erste und die zweite bzw. die zweiten Zahnspitzen in begrenztem Ausmaß unterschiedlich hoch am Zahnkörper angeordnet sind. Dadurch kann die Kardierwirkung und der Verschleiß der ersten und zweiten Zahnspitzen gegenseitig angepasst und optimiert werden.

Eine zweite Zahntiefe in Höhenrichtung einer jeden zweiten Ausnehmung, die an eine zweite Zahnspitze angrenzt und bei der die zweite Zahnspitze in Richtung auf die zweite Ausnehmung weist, kann zwischen 0,5% und 50% oder zwischen 0,5% und 30% oder zwischen 0,5% und 20% der ersten Zahntiefe sein. Die zweite Zahntiefe kann in Höhenrichtung bestimmt werden. Die zweite Zahntiefe kann von einem tiefsten Punkt der zweiten Ausnehmung, der dem Fußabschnitt am nächsten kommt, bis zur zweiten Zahnspitze, die an die in Rede stehende zweite Ausnehmung angrenzt, gemessen werden.

Eine Fußbreite, die am Fußabschnitt in Breitenrichtung zu messen ist, kann von 0,5mm bis 3,5mm bevorzugt von 0,65mm bis 1,3mm betragen. Der Fußabschnitt kann bei allen erfindungsgemäßen Garniturdrähten verkettet oder unverkettet ausgeführt sein.

Der erfindungsgemäße Garniturdraht ist vorzugsweise geeignet auf eine Abnehmer- und/oder Arbeiterwalze aufgezogen zu werden. Der erfindungsgemäße Garniturdraht ist vorzugsweise geeignet auf eine Lickerinwalze aufgezogen zu werden. Der erfindungsgemäße Garniturdraht ist vorzugsweise geeignet auf einen Zylinder einer Krempel aufgezogen zu werden. Der erfindungsgemäße Garniturdraht ist vorzugsweise eingerichtet auf eine Abnehmer- und/oder Arbeiterwalze aufgezogen zu werden. Der erfindungsgemäße Garniturdraht ist vorzugsweise eingerichtet auf eine Lickerinwalze aufgezogen zu werden. Der erfindungsgemäße Garniturdraht ist vorzugsweise eingerichtet auf einen Zylinder einer Krempel aufgezogen zu werden.

Ein erfindungsgemäßer Garniturträger einer Kardiermaschine umfasst einen erfindungsgemäßen Garniturdraht. Garniturträger wie Walzen, Deckelstäbe eines Wanderdeckels oder feststehende Deckelelemente können außerhalb der Kardiermaschine mit Garniturdrähten oder anderen Kardierelementen (z.B. flexible Garnituren) gerüstet werden, um dann zur Kardiermaschine transportiert und eingebaut zu werden. Ein Rüsten ist insbesondere bei Walzen auch im in der Maschine eingebautem Zustand möglich. Jedenfalls wird in der vorliegenden Schrift unter einem Garniturträger auch ein gerüsteter Garniturträger, also eine Einheit zwischen einem Garniturträger und einer Garnitur (Garniturdraht, flexible Garnitur, ...) verstanden. Eine erfindungsgemäße Kardiermaschine umfasst einen erfindungsgemäßen Garniturträger. Der erfindungsgemäße Garniturträger der Kardiermaschine kann eine Arbeiterwalze und/oder eine Abnehmerwalze der Kardiermaschine sein. Die Kardiermaschine kann eine Karde oder eine Krempel sein. Ein erfindungsgemäßer Garniturträger kann auf allen Kardiermaschinen in vorteilhafter Weise eingesetzt werden. Die nachfolgenden Figuren und Ausführungsbeispiele beschränken sich entsprechend auf die Beschreibung des erfindungsgemäßen Garniturdrahts. Zur Erklärung des Aufbaus und der Funktionsweise der Garniturträger und Kardiermaschinen wird auf den vorne angegebenen Stand der Technik oder auch auf "The Rieter Manual of Spinning", Werner Klein, 2014 oder auf "Handbook of nonwovens", S. J. Russell, 2007 verwiesen.
- Fig. 1: Figur 1 zeigt eine symbolische Ansicht in Breitenrichtung eines erfindungsgemäßen Garniturdrahts für eine Arbeiter- oder Abnehmerwalze.
- Fig. 2: Figur 2 zeigt eine symbolische Ansicht in Breitenrichtung eines zweiten erfindungsgemäßen Garniturdrahts für eine Arbeiter- oder Abnehmerwalze.
- Fig. 3: Figur 3 zeigt eine symbolische Ansicht in Breitenrichtung eines erfindungsgemäßen Garniturdrahts für eine Lickerinwalze.
- Fig. 4: Figur 4 zeigt eine symbolische Ansicht in Breitenrichtung eines zweiten erfindungsgemäßen Garniturdrahts für eine Lickerinwalze.
- Fig. 5: Figur 5 zeigt eine symbolische Ansicht in Breitenrichtung eines erfindungsgemäßen Garniturdrahts für einen Zylinder einer Krempel.
- Fig. 6: Figur 6 zeigt einen oberen Abschnitt eines Zahnkörpers eines erfindungsgemäßen Garniturdrahts.
- Fig. 7: Figur 7 zeigt einen oberen Abschnitt eines Zahnkörpers eines weiteren erfindungsgemäßen Garniturdrahts.

Figur 1 zeigt eine symbolische Ansicht in Breitenrichtung z eines erfindungsgemäßen Garniturdrahts 1 für eine Arbeiter- oder Abnehmerwalze. Der Garniturdraht 1 umfasst einen Fußabschnitt 2, der in Figur 1 in angezeigten Höhenrichtung y unten liegt. Oberhalb des Fußabschnitts 2 sind beispielhaft vier Zahnkörper 7, die im Blattabschnitt 5 angeordnet sind, dargestellt. In der angezeigten Längsrichtung x ist rechts neben dem in Breitenrichtung z betrachteten, vier Zahnkörper 7 umfassenden Abschnitt des Garniturdrahts 1, ein Querschnitt durch den Garniturdraht 1 dargestellt. Im Querschnitt ist die Breitenrichtung z, die Fußbreite 24 und - wie im Abschnitt links - die Unterseite 3 des Fußabschnitts 2, mit der der Garniturdraht 1 auf einem Garniturträger angeordnet wird, angezeigt. Der Fußabschnitt 2 ist offensichtlich nicht dazu eingerichtet, in verketteter Weise auf einen Garniturträger aufgezogen zu werden. Sowohl am Abschnitt links wie auch im Querschnitt rechts ist deutlich zu erkennen, dass die Blatthöhe 6 größer ist als die Fußhöhe 4. Für Figur 1 und alle weiteren Figuren gilt in diesem Zusammenhang, dass die Figuren zwar in dem Sinne symbolisch sind, dass bestimmte Details nicht oder vereinfacht dargestellt sind (zum Beispiel sind in den Darstellungen der Querschnitte die Ausnehmungen 8, 23 im Blattabschnitt 5 nicht berücksichtigt), andererseits sind die Figuren weitgehend maßstabsgetreu, so dass Abstandsmaße und Winkel den Figuren unter Beachtung des entsprechenden Maßstabes zumindest näherungsweise (die begrenzte Auflösung der Zeichnungen ist unter anderem zu berücksichtigen) entnommen werden können. Die Zahnkörper 7 der Figur 1 umfassen eine erste Zahnspitze 10 und genau eine zweite Zahnspitze 11. Die erste Zahnspitze 10 und die erste Zahnbrust 13 grenzen an die erste Ausnehmung 8 an, die sich in Höhenrichtung y bis nahe an den Fußabschnitt 2 erstreckt. Die Zahnkörper 7 sind in Längsrichtung x unter einer Teilung 9 beabstandet und jeweils durch eine erste Ausnehmung 8 voneinander getrennt. Die erste Ausnehmung 8 ist deutlich tiefer als die zweite Ausnehmung 23, entsprechend sind in der Figur 1 deutlich vier Zahnkörper 7, die definitionsgemäß durch erste Ausnehmungen 8, die sich maximal in Richtung auf den Fußabschnitt zu erstrecken, getrennt sind, zu erkennen. Die erste Zahnspitze 10 und die zweite Zahnspitze 11 eines Zahnkörpers 7 sind unter einem Zahnspitzenabstand 12 von einander beabstandet. Der Zahnspitzenabstand 12 ist deutlich erkennbar kleiner als 50% der Teilung 9. Die erste Zahnspitze 10 weist in Richtung der ersten Ausnehmung 8. Die zweite Zahnspitze 11 weist in Richtung der zweiten Ausnehmung 23. Die erste Zahntiefe 20 ist mit Hilfe einer Hilfslinie, die zwei erste Zahngründe 21 mit einander verbindet, veranschaulicht.

In der von links dritten Ausnehmung 8 und in dem von links vierten Zahnkörper 7 ist in Figur 1 die Aufnahmeraumgrenze 25 eingezeichnet, die in Höhenrichtung y ungefähr auf einer Höhe von 50% der ersten Zahntiefe 20 verläuft. Die Fläche der ersten Ausnehmung 8 oberhalb der Aufnahmeraumgrenze 25 (Aufnahmeraum 26) ist schraffiert dargestellt mit Schraffurlinien, die von links unten nach rechts oben verlaufen. Die Fläche des (vierten) Zahnkörpers 7 oberhalb der Aufnahmeraumgrenze 25 (Zahnkörperfläche 26) ist schraffiert dargestellt mit Schraffurlinien, die von links oben nach rechts unten verlaufen. Die Fläche des Aufnahmeraums 26 ist deutlich erkennbar größer als die Zahnkörperfläche 27. Zum Aufnahmeraum 26 kann außerdem auch noch die Fläche der zweiten Ausnehmung 23 (zwischen der ersten Zahnspitze 10 und der zweiten Zahnspitze 11) gerechnet werden. Eine Fläche des Aufnahmeraum 26, die größer ist als eine Zahnkörperfläche 27, kann für alle erfindungsgemäßen Garniturdrähte 1 vorteilhaft sein, auch wenn die Flächen nur in Figur 1 mit den entsprechenden Schraffuren dargestellt sind. Die Lage der Aufnahmeraumgrenze 25 in Höhenrichtung y kann dabei für alle erfindungsgemäßen Garniturdrähte (d.h. gemäß allen Figuren, auch gemäß Figur 1) im gesamten vorgenannten Bereich liegen.

Figur 2 zeigt eine symbolische Ansicht in Breitenrichtung z eines zweiten erfindungsgemäßen Garniturdrahts 1 für eine Arbeiter- oder Abnehmerwalze. Die obenstehende Beschreibung der Merkmale des Garniturdrahts 1 der Figur 1 gilt für die Figur 2 in identischer Weise wird deshalb nicht nochmals wiederholt. Der Garniturdraht 1 der Figur 2 unterscheidet sich vom Garniturdraht 1 der Figur 1 - außer durch abweichende quantitative Abmaße der einzelnen Merkmale - durch genau einen ersten Halteabschnitt 16 und genau einen weiteren Halteabschnitt 18, die in der Zahnbrust 13 des Zahnkörpers 7 angeordnet sind. **In** Höhenrichtung y oberhalb des ersten Halteabschnitts 18 ist ein Spitzenabschnitt 14 angeordnet, der gerade unter einem ersten Arbeitswinkel 15 zur Höhenrichtung y verläuft. Der erste Halteabschnitt 16 ist ebenfalls zumindest teilweise gerade ausgebildet und verläuft zur Höhenrichtung y unter einem Haltewinkel 17, der größer ist als der erste Arbeitswinkel 15. Der weitere Halteabschnitt 18 ist ebenfalls zumindest teilweise gerade ausgebildet und verläuft zur Höhenrichtung y unter dem Haltewinkel 17, der größer ist als der Winkel zur Höhenrichtung y unter dem der höher angeordnete Zwischenabschnitt 19 verläuft. Der Haltewinkel 17 des weiteren Halteabschnitts 18 ist ebenfalls größer als die Winkel, die unterhalb des weiteren Halteabschnitts 18 im Verlauf der Zahnbrust 13 abzulesen sind. Zur Verdeutlichung sind der Haltewinkel 17 des ersten Halteabschnitts 16 und der erste Arbeitswinkel 15 des Spitzenabschnitts 14 in einem vergrößerten Ausschnitt eines Zahnkörpers rechts oberhalb des dargestellten Abschnitts der Figur 2 dargestellt.

Figur 3 zeigt eine symbolische Ansicht in Breitenrichtung eines erfindungsgemäßen Garniturdrahts für eine Lickerinwalze. Die obenstehende Beschreibung der Merkmale des Garniturdrahts 1 der Figur 1 gilt für die Figur 3 in identischer Weise wird deshalb nicht nochmals wiederholt. Der Garniturdraht 1 der Figur 3 unterscheidet sich vom Garniturdraht 1 der Figur 1 - außer durch abweichende quantitative Abmaße der einzelnen Merkmale - durch einen Fußabschnitt 2, der zu einem verketteten Aufziehen eingerichtet ist, was insbesondere dem wiederum rechts dargestellten Querschnitt zu entnehmen ist. Der Garniturdraht kann folgende Abmaße aufweisen: Die Fußhöhe 4 beträgt 1,5mm. Die Fußhöhe 4 kann bei allen erfindungsgemäßen Garniturdrähten 1 zwischen 1mm und 2,2mm betragen. Die Blatthöhe 6 beträgt 3,5mm. Die Blatthöhe 6 kann bei allen erfindungsgemäßen Garniturdrähten 1 zwischen 2 und 4mm betragen. Die Teilung 9 beträgt 2,7mm. Die Teilung 9 kann bei allen erfindungsgemäßen Garniturdrähten 1 zwischen 1,5mm und 5,5mm betragen. Der Zahnspitzenabstand 12 beträgt 0,75mm. Der Zahnspitzenabstand 12 kann bei allen erfindungsgemäßen Garniturdrähten 1 zwischen 0,6mm und 2,7mm betragen. Der erste Arbeitswinkel 15 beträgt 20°. Der erste Arbeitswinkel 15 kann bei allen erfindungsgemäßen Garniturdrähten 1 zwischen 0° und 60° betragen. Die erste Zahntiefe 20 beträgt 2,5mm. Die erste Zahntiefe 20 kann bei allen erfindungsgemäßen Garniturdrähten 1 zwischen 1mm und 4mm liegen. Die zweite Zahntiefe 22 beträgt 0,5mm. Die Fußbreite 24 beträgt 2,12mm.

Figur 4 zeigt eine symbolische Ansicht in Breitenrichtung eines zweiten erfindungsgemäßen Garniturdrahts für eine Lickerinwalze. Der Garniturdraht der Figur 4 unterscheidet sich im Wesentlichen durch folgende Abmaße vom Garniturdraht der Figur 3: Der Zahnspitzenabstand 12 beträgt 0,6mm und der erste Arbeitswinkel 15 beträgt 15°.

Figur 5 zeigt eine symbolische Ansicht in Breitenrichtung eines erfindungsgemäßen Garniturdrahts für einen Zylinder einer Krempel. Die obenstehende Beschreibung der Merkmale des Garniturdrahts 1 der Figur 1 gilt für die Figur 5 in identischer Weise wird deshalb nicht nochmals wiederholt. Der Garniturdraht 1 der Figur 5 unterscheidet sich vom Garniturdraht 1 der Figur 1 und den Garniturdrähten der anderen Figuren - außer durch abweichende quantitative Abmaße der einzelnen Merkmale - durch eine erste Zahnspitze 10 und eine zweite Zahnspitze 11, die in Höhenrichtung y nicht denselben Abstand zum ersten Zahngrund 21 aufweisen. Die zweite Zahnspitze 11 liegt höher, demzufolge die erste Zahntiefe 20 zwischen dem ersten Zahngrund 21 und der zweiten Zahnspitze 11 zu messen ist. Der Garniturdraht kann folgende Abmaße aufweisen: Die Fußhöhe 4 beträgt 1,15mm. Die Blatthöhe 6 beträgt 1,35mm. Die Teilung 9 beträgt 1,8mm. Der Zahnspitzenabstand 12 beträgt 0,44mm. Der erste Arbeitswinkel 15 beträgt 35°: Die erste Zahntiefe 20 beträgt 1,1mm. Die zweite Zahntiefe 22 beträgt 0,3mm. Die Fußbreite 24 beträgt 0,9mm.

Figur 6 zeigt einen oberen Abschnitt eines Zahnkörpers 7 eines erfindungsgemäßen Garniturdrahts 1. Der dargestellte Zahnkörper 7 entspricht im Wesentlichen dem Zahnkörper 7 der Figur 2. In der vergrößerten Darstellung der Figur 6 ist links die erste Zahnspitze 10 und der Spitzenabschnitt 14 zu erkennen, der oberhalb des ersten Halteabschnitt 16 gelegen ist. Der erste Arbeitswinkel 15 des Spitzenabschnitts 14 ist ebenfalls eingezeichnet. Es ist deutlich zu erkennen, dass der Spitzenabschnitt 14 in seinem oberen, an die erste Zahnspitze 10 angrenzenden Bereich stärker in Richtung auf die Längsrichtung geneigt ist, als in seinem weiter unten gelegenen Bereich, der an den ersten Halteabschnitt angrenzt. Die zweite Zahnspitze 11 weist ebenfalls einen an die Zahnspitze 11 angrenzenden oberen Bereich auf, der unter dem zweiten Arbeitswinkel 29 zur Höhenrichtung y stärker in Richtung auf die Längsrichtung x geneigt ist als ein weiter unten liegender Bereich, der an den zweiten Zahngrund angrenzt. Eine solche stärker geneigte erste Zahnspitze 10 und/oder zweite Zahnspitze 11 ist für alle erfindungsgemäßen Garniturdrähte 1 vorteilhaft. Der Bereich größerer Neigung kann auf zum Beispiel 0,1mm oder auf zwischen 0,05 und 0,3mm entlang der Höhenrichtung y beschränkt sein.

Figur 7 zeigt einen oberen Abschnitt eines Zahnkörpers 7 eines weiteren erfindungsgemäßen Garniturdrahts 1. Der Zahnkörper 7 weist links von oben einen Spitzenabschnitt 14, einen ersten Halteabschnitt 16 und einen zweiten Halteabschnitt 18 auf. Der Zahnkörper 7 weist weiterhin eine erste Zahnspitze 10 und zwei zweite Zahnspitzen 11 auf. Zur Verdeutlichung der Definition des Zahnspitzenabstands 12 ist dieser definitionsgemäß zwischen der ersten Zahnspitze 10 und der von dieser am weitesten entfernten zweiten Zahnspitze 11 dieses Zahnkörpers 7 eingezeichnet. Am rechten Rand der Figur 7 ist zur Verdeutlichung der Rückenwinkel 28 symbolisiert.

| Bezugszeichenliste | |
|---|---|
| 1 | Garniturdraht |
| 2 | Fußabschnitt |
| 3 | Unterseite des Fußabschnitts (2) |
| 4 | Fußhöhe |
| 5 | Blattabschnitt |
| 6 | Blatthöhe |
| 7 | Zahnkörper |
| 8 | erste Ausnehmung |
| 9 | Teilung |
| 10 | erste Zahnspitze |
| 11 | zweite Zahnspitze |
| 12 | Zahnspitzenabstand |
| 13 | erste Zahnbrust |
| 14 | Spitzenabschnitt |
| 15 | erster Arbeitswinkel |
| 16 | erster Halteabschnitt |
| 17 | Haltewinkel |
| 18 | weiterer Halteabschnitt |
| 19 | Zwischenabschnitt |
| 20 | erste Zahntiefe |
| 21 | erster Zahngrund |
| 22 | zweite Zahntiefe |
| 23 | zweite Ausnehmung |
| 24 | Fußbreite |
| 25 | Aufnahmeraumgrenze |
| 26 | Aufnahmeraum |
| 27 | Zahnkörperfläche |
| 28 | Rückenwinkel |
| 29 | zweiter Arbeitswinkel |
| x | Längsrichtung |
| y | Höhenrichtung |
| z | Breitenrichtung |

## Patentansprüche

1. Garniturdraht (1) für einen Garniturträger einer Kardiermaschine
• der einen Fußabschnitt (2) aufweist, der dazu eingerichtet ist mit seiner Unterseite (3), die an einem Ende des Garniturdrahts (1) in dessen Höhenrichtung (y) angeordnet ist, auf der Oberfläche eines Garniturträgers angeordnet zu werden und der in Höhenrichtung (y) eine Fußhöhe (4) aufweist,
• und der einen Blattabschnitt (5) aufweist, an dem das zur Unterseite (3) entgegengesetzte Ende des Garniturdrahts (1) in Höhenrichtung (y) ausgebildet ist und der in Höhenrichtung (y) eine Blatthöhe (6) aufweist,
wobei die Blatthöhe (6) größer ist als die Fußhöhe (4),
wobei der Blattabschnitt (5) eine Mehrzahl in der Längsrichtung (x) aufeinander folgende identische Zahnkörper (7) aufweist,
wobei sich ein Zahnkörper (7) in Längsrichtung (x) zwischen zwei sich in Höhenrichtung (y) maximal in Richtung auf den Fußabschnitt (2) zu erstreckenden, ersten Ausnehmungen (8) des Blattabschnitts (5) erstreckt,
wobei die Zahnkörper (7) in der Längsrichtung (x) in einer Teilung (9) beabstandet angeordnet sind,
wobei an jedem Zahnkörper (7) eine erste Zahnspitze (10) und mindestens eine zweite Zahnspitze (11) angeordnet ist, wobei die erste Zahnspitze (10) an eine erste Ausnehmung (8) angrenzt und in Richtung dieser ersten Ausnehmung (8) weist und wobei an jedem Zahnkörper (7) die erste Zahnspitze (10) und die von der ersten Zahnspitze (10) maximal entfernt liegende zweite Zahnspitze (11) in Längsrichtung (x) in einem Zahnspitzenabstand (12) angeordnet sind, der kleiner als 50%, bevorzugt kleiner als 45%, besonders bevorzugt kleiner als 40% und am meisten bevorzugt kleiner als 35% der Teilung (9) ist, **dadurch gekennzeichnet, dass** alle ersten Zahnspitzen (10) und zweiten Zahnspitzen (11) in dieselbe Richtung weisen.

2. Garniturdraht (1) nach Anspruch 1
**dadurch gekennzeichnet, dass**
eine erste Zahnbrust (13) des Zahnkörpers (7), die durch die Oberfläche des Zahnkörpers (7), die an die erste Ausnehmung (8) des Zahnkörpers (7) angrenzt, gebildet ist, zumindest in einem Spitzenabschnitt (14), der an die erste Zahnspitze (10) angrenzt, in Richtung auf den Fußabschnitt (2) geneigt ist oder senkrecht zur Längsrichtung verläuft, so dass die erste Zahnbrust (13) betrachtet in einer Breitenrichtung (z), die senkrecht zu der Längsrichtung (x) und der Höhenrichtung (y) ist, einen spitzen ersten Arbeitswinkel (15) mit der Höhenrichtung (y) einschließt.

3. Garniturdraht (1) nach Anspruch 2
**dadurch gekennzeichnet, dass**
der erste Arbeitswinkel (15) zwischen 0° und 60°, vorzugsweise zwischen 20° und 60° und noch bevorzugter zwischen 20° und 55° beträgt.

4. Garniturdraht (1) nach Anspruch 2 oder 3
**dadurch gekennzeichnet, dass**
die erste Zahnbrust (13) angrenzend an den Spitzenabschnitt (14) einen ersten Halteabschnitt (16) aufweist, der zur Höhenrichtung (y) einen spitzen Haltewinkel (17), der größer als der erste Arbeitswinkel (15) des angrenzenden Spitzenabschnitts (14) ist, aufweist.

5. Garniturdraht (1) nach Anspruch 4
**dadurch gekennzeichnet, dass**
die erste Zahnbrust (13) nachfolgend auf den Spitzenabschnitt (14) und den ersten Halteabschnitt (16) einen oder mehrere weitere Halteabschnitte (18) mit größerem spitzen Haltewinkel (17) als ein jeweils in Richtung auf die erste Zahnspitze (10) angrenzender Zwischenabschnitt (19) der Zahnbrust (13) aufweist.

6. Garniturdraht (1) nach Anspruch 4 oder 5
**dadurch gekennzeichnet, dass**
der spitze Haltewinkel (17) des ersten Halteabschnitts (16) und /oder des oder der weiteren Halteabschnitte (18) zwischen 50° und 90° beträgt.

7. Garniturdraht (1) nach einem der vorhergehenden Ansprüche
**dadurch gekennzeichnet, dass**
die erste Ausnehmung (8) des Blattabschnitts (5) einen ersten Zahngrund (21), der ein dem Fußabschnitt (2) in Höhenrichtung (y) nächstgelegener Punkt ist, umfasst und der Zahnkörper (7) eine erste Zahntiefe (20) aufweist, die dem Abstand in Höhenrichtung (y) von der am Zahnkörper (7) am höchsten angeordneten ersten Zahnspitze (10) oder zweiten Zahnspitze (11) zu dem ersten Zahngrund (21) entspricht, und kleiner oder gleich ist als die Blatthöhe (6).

8. Garniturdraht (1) nach Anspruch 7
**dadurch gekennzeichnet, dass**
die erste Zahntiefe (20) gleich oder größer ist als die Fußhöhe (4).

9. Garniturdraht (1) nach Anspruch 7 oder 8
**dadurch gekennzeichnet, dass**
die erste Zahntiefe (20) zwischen 1mm und 4mm und bevorzugt zwischen 1,4mm und 3,3mm beträgt.

10. Garniturdraht (1) nach einem der Ansprüche 7 bis 9
**dadurch gekennzeichnet, dass**
sich der Abstand in Höhenrichtung (y) vom ersten Zahngrund (21) zu der ersten Zahnspitze (10) oder sich der Abstand in Höhenrichtung (y) vom ersten Zahngrund (21) zu einer zweiten Zahnspitze (11) zwischen 0% und 30% oder zwischen 0% und 20%, bevorzugt zwischen 0% und 10% von der ersten Zahntiefe (20) unterscheidet.

11. Garniturdraht (1) nach einem der Ansprüche 7 bis 10
**dadurch gekennzeichnet, dass**
eine zweite Zahntiefe (22) in Höhenrichtung (y) einer jeden zweiten Ausnehmung (23), die an eine zweite Zahnspitze (11) angrenzt und bei der die zweite Zahnspitze (11) in Richtung auf die zweite Ausnehmung (23) weist, zwischen 0,5% und 50% oder zwischen 0,5% und 30% oder zwischen 0,5% und 20% der ersten Zahntiefe (20) ist.

12. Garniturdraht (1) nach einem der vorhergehenden Ansprüche
**dadurch gekennzeichnet, dass**
eine Fußbreite (24), die am Fußabschnitt (2) in Breitenrichtung (z) zu messen ist, von 0,5mm bis 3,5mm bevorzugt von 0,65mm bis 1,3mm beträgt.

13. Garniturträger einer Kardiermaschine
**gekennzeichnet durch**
einen Garniturdraht (1) nach einem der Ansprüche 1 bis 12.

14. Kardiermaschine
**gekennzeichnet durch**
einen Garniturträger nach Anspruch 13.

15. Kardiermaschine nach Anspruch 14
**dadurch gekennzeichnet, dass**
der Garniturträger eine Arbeiterwalze oder eine Abnehmerwalze oder eine Lickerinwalze oder die Kardiermaschine eine Krempel und der Garniturträger dieser Krempel ein Zylinder ist.

## Claims

1. Card wire (1) for a clothing carrier of a carding machine
• which has a base portion (2) which is provided to be arranged with its underside (3), which is located at one end of the card wire (1) in the height direction (y) thereof, on the surface of a clothing carrier and which has a foot height (4) in the height direction (y)
• and which has a blade portion (5) on which the end in the height direction (y) of the card wire (1) opposite the underside (3) is disposed and which has a blade height (6) in the height direction (y),
wherein the blade height (6) is greater than the foot height (4),
wherein the blade portion (5) comprises a plurality of identical tooth bodies (7) following one another in the longitudinal direction (x),
wherein a tooth body (7) extends in the longitudinal direction (x) between two first recesses (8) of the blade portion (5) which first recesses (8) extend in the height direction (y) at maximum towards the base portion (2),
wherein the tooth bodies (7) are distanced in the longitudinal direction (x) from one another at a pitch (9),
wherein a first tooth tip (10) and at least one second tooth tip (11) are arranged on each tooth body (7), wherein the first tooth tip (10) is adjacent to a first recess (8) and points in the direction of this first recess (8),
wherein on each tooth body (7), the first tooth tip (10) and the second tooth tip (11), furthest away from the first tooth tip (10), are arranged in the longitudinal direction (x) at a tooth tip spacing (12) which is less than 50%, preferably less than 45%, more preferably less than 40% and most preferably less than 35% of the pitch (9), **characterised in that**
all first and second tooth tips point in the same direction.

2. Card wire (1) according to claim 1
**characterised in that**
a first tooth face (13) of the tooth body (7), which is provided by the surface of the tooth body (7) adjacent to the first recess (8) of the tooth body (7), at least in a tip section (14) adjacent to the first tooth tip (10), is inclined towards the base portion (2) or extends perpendicular to the longitudinal direction (x), so that the first tooth face (13), viewed in a width direction (z) perpendicular to the longitudinal direction (x) and the height direction (y), extends at an acute first working angle (15) to the height direction (y).

3. Card wire (1) according to claim 2
**characterised in that**
the first working angle (15) is between 0° and 60°, preferably between 20° and 60° and even more preferably between 20° and 55°.

4. Card wire (1) according to claim 2 or 3
**characterised in that**
the first tooth face (13) adjacent to the tip section (14) comprises a first undercut (16) which extends at an acute undercut angle (17) to the height direction (y) which is greater than the first working angle (15) of the adjacent tip section (14).

5. Card wire (1) according to claim 4
**characterised in that**
the first tooth face (13) comprises, following the tip section (14) and the first undercut (16), one or more further undercuts (18) with a larger acute undercut angle (17) than each adjacent intermediate section (19) of the tooth face (13) closer to the first tooth tip (10).

6. Card wire (1) according to claim 4 or 5
**characterised in that**
the acute undercut angle (17) of the first undercut (16) and/or of the further undercuts (18) is between 50° and 90°.

7. Card wire (1) according to one of the preceding claims
**characterised in that**
the first recess (8) of the blade portion (5) comprises a first tooth base (21), which is a point closest to the base portion (2) in the height direction (y), and a first tooth depth (20) of the tooth body (7), which corresponds to the distance in the height direction (y) from which is disposed highest at the tooth body (7) of the first tooth tip (10) and the second tooth tip (11) to the first tooth base (21), is less than or equal to the blade height (6).

8. Card wire (1) according to claim 7
**characterised in that**
the first tooth depth (20) is equal to or greater than the foot height (4).

9. Card wire (1) according to claim 7 or 8
**characterised in that**
the first tooth depth (20) is between 1 mm and 4 mm and preferably between 1.4 mm and 3.3 mm.

10. Card wire (1) according to one of claims 7 to 9
**characterised in that**
the distance in the height direction (y) from the first tooth base (21) to the first tooth tip (10) or the distance in the height direction (y) from the first tooth base (21) to a second tooth tip (11) differs between 0% and 30% or between 0% and 20%, preferably between 0% and 10% from the first tooth depth (20).

11. Card wire (1) according to one of claims 7 to 10
**characterised in that**
a second tooth depth (22) in the height direction (y) of every second recess (23) which is adjacent to a second tooth tip (11) and in which the second tooth tip (11) is directing towards the second recess (23), is between 0.5% and 50% or between 0.5% and 30% or between 0.5% and 20% of the first tooth depth (20).

12. Card wire (1) according to one of the preceding claims
**characterised in that**
a base width (24), which is to be measured at the base portion (2) in the width direction (z), is from 0.5 mm to 3.5 mm, preferably from 0.65 mm to 1.3 mm.

13. Clothing carrier of a carding machine
**characterised by**
a card wire (1) according to one of claims 1 to 12.

14. Carding machine
**characterised by**
a clothing carrier according to claim 13.

15. Carding machine according to claim 14
**characterised in that**
the clothing carrier is a worker roller or a take-off roller or a licker roller or the carding machine is a comber and the clothing carrier of this comber is a cylinder.

## Revendications

1. Fil de garniture (1) pour un support de garniture d'une machine à carder
• qui comporte une partie de pied (2) qui est agencée pour être disposée avec sa face inférieure (3), qui est disposée à une extrémité du fil de garniture (1) dans la direction de hauteur (y) de celui-ci, sur la surface d'un support de garniture et qui présente, dans la direction de hauteur (y), une hauteur de pied (4)
• et qui comporte une partie de lame (5) sur laquelle est formée l'extrémité du fil de garniture (1) opposée à la face inférieure (3) dans la direction de hauteur (y) et qui présente, dans la direction de hauteur (y), une hauteur de lame (6),
la hauteur de la lame (6) étant supérieure à la hauteur de pied (4),
la partie de lame (5) comportant une pluralité de corps dentés (7) identiques se succédant dans la direction longitudinale (x),
un corps denté (7) s'étendant dans la direction longitudinale (x) entre deux premiers évidements (8) de la partie de lame (5) s'étendant dans la direction verticale (y) au maximum en direction de la partie de pied (2),
les corps dentés (7) étant espacés dans la direction longitudinale (x) selon un pas (9), une première pointe de dent (10) et au moins une deuxième pointe de dent (11) étant disposées sur chaque corps de dent (7), la première pointe de dent (10) étant adjacente à un premier évidement (8) et orientée vers ce premier évidement (8),
sur chaque corps denté (7), la première pointe de dent (10) et la deuxième pointe de dent (11) la plus éloignée de la première pointe de dent (10) sont disposées dans la direction longitudinale (x) à une distance des pointes de dents (12) qui est inférieure à 50 %, de préférence inférieure à 45 %, de préférence inférieure à 40 % et de préférence absolue inférieure à 35 % du pas (9),
**caractérisé en ce que**
toutes les première pointes des dents (10) et toutes les deuxième pointes des dents (11) pointent dans la même direction.

2. Fil de garniture (1) selon la revendication 1
**caractérisé en ce que**
une première face de dent (13) du corps denté (7), qui est formée par la surface du corps denté (7) adjacente au premier évidement (8) du corps denté (7), est inclinée, au moins dans une partie de pointe (14) adjacente à la première pointe de dent (10), est inclinée vers la partie de pied (2) ou s'étend perpendiculairement à la direction longitudinale, de sorte que la première face de dent (13), vue dans une direction de largeur (z) perpendiculaire à la direction longitudinale (x) et à la direction de hauteur (y), forme un premier angle de travail aigu (15) avec la direction de hauteur (y).

3. Fil de garniture (1) selon la revendication 2
**caractérisé en ce que**
le premier angle de travail (15) est compris entre 0° et 60°, de préférence entre 20° et 60° et plus préférablement encore entre 20° et 55°.

4. Fil de garniture (1) selon la revendication 2 ou 3
**caractérisé en ce que**
la première face de dent (13) adjacente à la partie de pointe (14) présente une première partie de retenue (16) qui présente, dans la direction verticale (y), un angle de retenue aigu (17) qui est supérieur au premier angle de travail (15) de la partie de pointe adjacente (14).

5. Fil de garniture (1) selon la revendication 4
**caractérisé en ce que**
la première face de dent (13) comporte, à la suite de la partie de pointe (14) et la première partie de retenue (16), une ou plusieurs autres parties de retenue (18) avec un angle de retenue aigu (17) plus grand qu'une partie intermédiaire (19) de la face de dent (13) adjacente dans la direction de la première pointe de dent (10).

6. Fil de garniture (1) selon la revendication 4 ou 5
**caractérisé en ce que**
l'angle de retenue aigu (17) de la première partie de retenue (16) et/ou de la ou des autres parties de retenue (18) est compris entre 50° et 90°.

7. Fil de garniture (1) selon l'une des revendications précédentes
**caractérisé en ce que**
le premier évidement (8) de la partie de lame (5) comprend une première base de dent (21) qui est un point le plus proche de la partie de pied (2) dans le sens de la hauteur (y) et le corps de dent (7) présente une première profondeur de dent (20) qui correspond à la distance dans la direction de hauteur (y) entre la première pointe de dent (10) ou la deuxième pointe de dent (11) la plus haute sur le corps de dent (7) à la première base de dent (21), et est inférieure ou égale à la hauteur de lame (6).

8. Fil de garniture (1) selon la revendication 7
**caractérisé en ce que**
la première profondeur de dent (20) est égale ou supérieure à la hauteur de pied (4).

9. Fil de garniture (1) selon la revendication 7 ou 8
**caractérisé en ce que**
la première profondeur de dent (20) est comprise entre 1 mm et 4 mm et de préférence entre 1,4 mm et 3,3 mm.

10. Fil de garniture (1) selon l'une des revendications 7 à 9
**caractérisé en ce que**
la distance dans la direction de hauteur (y) entre la première base de dent (21) et la première pointe de dent (10) ou la distance dans la direction de hauteur (y) entre la première base de dent (21) et une deuxième pointe de dent (11) est comprise entre 0 % et 30 % ou entre 0 % et 20 %, de préférence entre 0 % et 10 % de la première profondeur de dent (20).

11. Fil de garniture (1) selon l'une des revendications 7 à 10
**caractérisé en ce que**
une deuxième profondeur de dent (22) dans la direction de hauteur (y) de chaque deuxième évidement (23) qui est adjacent à une deuxième pointe de dent (11) et dans lequel la deuxième pointe de dent (11) est orientée vers le deuxième évidement (23), est comprise entre 0,5 % et 50 % ou entre 0,5 % et 30 % ou entre 0,5 % et 20 % de la première profondeur de dent (20).

12. Fil de garniture (1) selon l'une des revendications précédentes
**caractérisé en ce que**
une largeur de pied (24), mesurée au niveau de la partie de pied (2) dans la direction de largeur (z), est comprise entre 0,5 mm et 3,5 mm, de préférence entre 0,65 mm et 1,3 mm.

13. Support de garniture d'une cardeuse
**caractérisé par**
un fil de garniture (1) selon l'une des revendications 1 à 12.

14. Machine à carder
**caractérisée par**
un support de garniture selon la revendication 13.

15. Machine à carder selon la revendication 14
**caractérisée en ce que**
le support de garniture est un rouleau de travail ou un rouleau de peigneur ou un rouleau de lissage ou la carde est un cardage de non-tissés et le support de garniture de cette cardage de non-tissés est un cylindre.
